# EUROPÄISCHE PATENTSCHRIFT

(11) **EP 2 769 924 B1**
(45) Veröffentlichungstag und Bekanntmachung des Hinweises auf die Patenterteilung: **30.09.2015**
(21) Anmeldenummer: 13195667.4
(22) Anmeldetag: 04.12.2013
(51) Int. Cl.: B65C 9/16

(54) **Etikettiermaschine**
Labelling machine
Machine d'étiquetage

(30) Priorität: 26.02.2013 DE 102013203157
(43) Veröffentlichungstag der Anmeldung: 27.08.2014
(73) Patentinhaber: Krones AG, 93073 Neutraubling (DE)
(72) Erfinder: Humele, Heinz, 93073 Neutraubling (DE); Hausladen, Wolfgang, 93073 Neutraubling (DE); Stoiber, Christian, 93073 Neutraubling (DE); Holzer, Christian, 93073 Neutraubling (DE)
(74) Vertreter: Grünecker Patent- und Rechtsanwälte PartG mbB

(56) Entgegenhaltungen:
- EP-A1- 0 493 329
- DE-A1- 3 044 879
- DE-C1- 4 036 209
- US-A- 4 298 422

## Beschreibung

Die Erfindung betrifft eine Etikettiermaschine der im Oberbegriff des Patentanspruchs 1 angegebenen Art.

Bei solchen aus DE 30 44 879 A, DE 32 16 138 A und US 3 736 213 A (Fig. 7) bekannten Etikettiermaschinen wird das Zahnradgetriebe zum Hin- und Herdrehen der Antriebswelle bei rotierendem Karussell von einem auf dem unteren Ende der Antriebswelle angeordneten Ritzel und einem Rollenhebel mit umfangsseitigem Bogenverzahnungssegment gebildet, das mit dem Ritzel kämmt. Der Rollenhebel ist auf dem unteren Ende der Antriebswelle schwenkbar, greift mit seinen Laufrollen in das Steuerkurvensystem ein, das ihm Schwenkbewegungen um die Achse der Antriebswelle aufzwingt, und kämmt mit dem Ritzel der nächstfolgenden Antriebswelle. Diese Bauweise bedingt relativ große Bauhöhe, relativ große bewegte Massen und einen relativ großen Axialabstand zwischen Drehlagerungen jeder Antriebswelle im Karussell. Falls eine Einzelschaltung der Antriebswellen bzw. Palettenwellen im Karussell vorgesehen ist, beispielsweise um bei Ausbleiben eines zu etikettierenden Behälters kein Etikett aufzunehmen und zu transferieren, dann kann ein Kupplungssystem entweder zwischen dem Ritzel auf der Antriebswelle und der Antriebswelle oder zwischen einem oben am Karussell zugänglichen Palettenwellen-Kupplungsteil und der Antriebswelle oder zwischen der Antriebswelle und der Palettenwelle untergebracht sein, das bei Bedarf von einer im Karussell untergebrachten, z.B. pneumatischen, Einzelsteuerung betätigt wird.

Die DE 30 44 879 A zeigt dabei eine Etikettiermaschine gemäß dem Oberbegriff des Anspruchs 1.

Andere Bauarten von Wellensteuerungen für die Antriebswellen des Karussells sind bekannt aus US 3 546 047, DE 1 611 911 A, WO 03/029083 A und DE 201 15 720 U. Von Interesse sind ferner: EP 0 493 329 A1, DE 40 36 209 C1, US 4 298 422 A.

Alle bekannten Wellensteuerungen sind in einem großen, hohen und gemeinsamen Getriebegehäuse in einem Ölbad angeordnet und benötigen aufwändige Dichteinrichtungen. Ein Austausch von Komponenten der Wellensteuerung erfordert eine Demontage des Karussells und der außerordentlich viele Teile enthaltenden Wellensteuerung. Die Dichteinrichtungen müssen in definierten Intervallen aufwändig gewartet werden. Das Öl altert durch Kondenswassereintrag frühzeitig. Ferner sind die möglichen Übersetzungen der Zahnradgetriebe beschränkt auf maximal etwa 1 : 2,5, was sich negativ auf die Belastung im Steuerkurvensystem und am Rollenhebel auswirkt, da das Steuerkurvensystem bei rotierendem Karussell große Ausschläge und rasche Richtungswechsel der Rollenhebel generieren muss, um die Antriebswellen weit genug zu verdrehen. Schließlich ist bei den obenerwähnten, bekannten Etikettiermaschinen eine Antriebskopplung der verschiedenen Baugruppen der Etikettiermaschine über aufwändige Zahnradgetriebe mit Ölbad oder Ölumlaufschmierung üblich, was erheblichen baulichen Aufwand bedingt.

Der Erfindung liegt die Aufgabe zugrunde, eine Etikettiermaschine der eingangs genannten Art zu schaffen, die weitgehend wartungsfrei betreibbar ist, deutlich reduzierte Bauhöhe, eine minimierte Anzahl von Einzelteilen und geringe bewegte Massen hat und sich durch hohe Laufruhe und minimales Betriebsgeräusch auszeichnet.

Die gestellte Aufgabe wird mit den Merkmalen des Patentanspruches 1 gelöst.

Durch den Einsatz des in dem Kapselgehäuse vollständig enthaltenen Zahnradgetriebes und die Festlegung des einen Schmierstoffvorrat enthaltenden Kapselgehäuses im Karussell kann die Baugruppe mit dem Karussell ohne Ölbad betrieben werden. Das Zahnradgetriebe und das Kapselgehäuse lassen sich axial kompakt gestalten, so dass in Richtung der Drehachse des Karussells erheblich Bauhöhe eingespart wird. Dies ermöglicht eine, unter Berücksichtigung sicherheitstechnischer Vorgaben, offene Bauweise ohne aufwändige, kostenintensive und wartungsintensive Dichtungssysteme, weil kein beispielsweise durch Kondenswasser relativ schnell verschmutzendes Ölbad mehr notwendig ist. Das das Zahnradgetriebe enthaltende Kapselgehäuse kann von vornherein gegebenenfalls mit der gewünschten großen Übersetzung konzipiert werden, die wählbar und, falls erforderlich, deutlich höher ist als die bisher möglichen Übersetzungen. Dadurch lassen sich die Belastungen des Rollenhebels und des Steuerkurvensystems deutlich senken und beispielsweise auch über die Rollenhebellänge optimierte Kurvenbahnen im Steuerkurvensystem verwenden, beispielsweise weil der Rollenanstellwinkel in der Kurvenbahn günstiger gewählt werden kann. Durch die Reduktion der im Steuerkurvensystem auftretenden Kräfte aufgrund des Zahnradgetriebes im Kapselgehäuse ist auch Trockenlauf der Laufrollen im Steuerkurvensystem möglich. Da die notwendige Übersetzung im Zahnradgetriebe innen im Kapselgehäuse generiert wird, kann der von einer Übersetzungsaufgabe weitgehend befreite Rollenhebel leicht und relativ grazil ausfallen, wodurch weniger bewegte Massen entstehen, und die Massenkräfte wegen der moderaten Ausschläge minimiert sind.

Unter der Voraussetzung, dass der Schmiermittelvorrat im Kapselgehäuse auf eine Lebensdauerschmierung zumindest des Zahnradgetriebes abgestimmt ist, sind die Zahnradgetriebe wartungsfrei. Der Schmierstoffvorrat lässt sich auch zur Schmierung zusätzlicher im Kapselgehäuse enthaltener oder in dieses eingreifender Komponenten, wie beispielsweise der Antriebswellenlagerung, nutzen.

In einer zweckmäßigen Ausführungsform ist das Zahnradgetriebe im Kapselgehäuse ein Planetenradgetriebe mit zumindest einer Stufe aus einem Planetenradträger, wenigstens einem Planetenrad am Planetenradträger, wenigstens einem Hohlrad mit Innenverzahnung, und wenigstens einem Sonnenrad, wobei das Planetenradgetriebe zur Antriebswelle koaxiale Ein- und Ausgänge hat. Ein Vorteil des Planetenradgetriebes ist eine extrem kompakte Baugröße, vor allem in Axialrichtung, weil der Planetenradträger, das Hohlrad und die Planetenräder sozusagen ineinandergeschachtelt sein können, und trotzdem eine relativ große Übersetzung ins Schnelle. Dann reichen nämlich relativ moderate Schwenkbewegungen des Rollenhebels aus, die Antriebswelle bzw. die damit gekuppelten Palettenwelle über den erforderlichen Drehwinkel hin- und herzudrehen.

Bei einer alternativen Ausführungsform kann das Zahnradgetriebe im Kapselgehäuse ein Kegelradgetriebe zumindest mit einem Eingangs- und einem Ausgangskegelrad sein, wobei der Ausgang zur Antriebswelle koaxial ist, hingegen der Eingang unter 90° zur Antriebswelle liegt. Aufgrund des unter 90° zur Antriebswelle liegenden Eingangs muss hierbei die Kurvenbahn des Steuerkurvensystems anders angeordnet werden, beispielsweise als Topfkurve, die im Innenbereich oder Außenbereich des Karussells angeordnet sein kann.

Besonders zweckmäßig wird auch die Antriebswelle im Kapselgehäuse untergebracht, zumindest zu einem überwiegenden Teil, und darin drehgelagert. Hierbei kann der Schmierstoffvorrat des Zahnradgetriebes auch zur Schmierung der Lagerung der Antriebswelle herangezogen werden. Ferner ist eine kurze Bauweise der Antriebswelle möglich, was der Verringerung der Bauhöhe zugute kommt.

Zweckmäßig ist der Rollenhebel außerhalb des Kapselgehäuses nur mit dem Eingang des Zahnradgetriebes gekuppelt. Dabei treibt jeder Rollenhebel über das Zahnradgetriebe die eigene Antriebswelle, um deren Achse er schwenkt, so dass es für die Länge des Rollenhebels keine Rolle spielt, welche Umfangsteilung zwischen den Antriebswellen im Karussell vorliegt.

Um eine möglichst große Übersetzung realisieren zu können, ist es bei Verwendung des Planetenradgetriebes zweckmäßig, wenn der Eingang vom Planetenradträger und der Ausgang vom Sonnenrad gebildet werden. Das Sonnenrad kann, vorzugsweise, Teil der Antriebswelle sein, d.h. an dieser angebracht oder einstückig an dieser ausgebildet sein. Auf diese Weise wird die Antriebswelle in das Planetenradgetriebe integriert, was Bauhöhe in Axialrichtung einspart und Verbindungen einspart.

Zweckmäßig ist zumindest mit dem Planetenradgetriebe eine Übersetzung realisierbar, die mehr als 1 : 2,5 betragen kann, so dass eine kleine Schwenkbewegung des Rollenhebels (einfacheres Steuerkurvensystem, besserer Rollenangriffswinkel) ausreichen, die Palettenwelle, wie erforderlich, hin- und herzudrehen.

Besonders zweckmäßig ist das das Zahnradgetriebe enthaltende Kapselgehäuse, vorzugsweise sogar zusammen mit dem Rollenhebel, eine komplett ausbaubare, vorzugsweise nach oben herauslösbare, Baueinheit im Karussell. Dies bietet herstellungstechnische Vorteile und ermöglicht im Schadensfall eine rasche Reparatur ohne die Notwendigkeit, das gesamte Karussell oder die Baugruppe zerlegen und zuvor Öl ablassen zu müssen.

Um in Axialrichtung der Antriebswelle gezielt Bauhöhe zu sparen, und dennoch eine stabile Drehlagerung der Antriebswelle zu gewährleisten, wird die Antriebswelle im Kapselgehäuse mit einem Kompakt-Wälzlagersystem drehgelagert, das beispielsweise zwei eng benachbarte Wälzkörperreihen und einen gemeinsamen Lageraußenring verwendet.

Für den Fall, dass das Karussell eine Einzelschaltung jeder Antriebswelle oder Palettenwelle aufweist, kann der Kupplungsmechanismus für die Einzelschaltung zweckmäßig zwischen dem Rollenhebel und dem Eingang des Zahnradgetriebes angeordnet werden. Dies resultiert in erheblichen Vorteilen. Das Kupplungssystem wird nämlich um ein erhebliches Maß entlastet, da der Kupplungsmechanismus vor der eigentlichen Übersetzung ins Schnellere platziert ist. Auch der Schaltimpuls für das Kupplungssystem kann bei einer Platzierung des Kupplungssystems zwischen dem Rollenhebel und dem Eingang des Zahnradgetriebes etwas träger initiiert werden. Dies soll allerdings nicht ausschließen, den Kupplungsmechanismus zwischen dem Zahnradgetriebe und der Antriebswelle oder zwischen der Antriebswelle und der damit gekuppelten Palettenwelle oder der Antriebswelle und einem Kupplungsteil für die Palettenwelle zu platzieren. Die Betätigung der Kupplung, d.h., die Komponenten der Einzelschaltung, werden im Karussell an der Position beim jeweiligen Kapselgehäuse untergebracht, wo das Kupplungssystem eingegliedert ist.

Um die bewegten Massen und Massenkräfte zu reduzieren, ist zweckmäßig der Rollenhebel gewichtsoptimiert ausgebildet und auch bezüglich der Kraftübertragung optimiert. Er kann, ausgenommen die Laufrollen, aus faserverstärktem Kunststoff hergestellt sein, wobei sich insbesondere Kohlenstoff-Fasern oder -Gewebe enthaltende Verbundmaterialien anbieten (Karbonrollenhebel).

Ferner ist es im Hinblick auf Entfall eines Ölbades zweckmäßig, wenn das Steuerkurvensystem und die Rollen des Rollenhebels z.B. durch eine gegenseitige Werkstoffkombinations-Auswahl auf Trockenlauf abgestimmt sind, so dass auch hier kein Ölbad oder Getriebegehäuse erforderlich ist. Dies ist beispielsweise durch Verwendung von Doppel-Laufrollen mit Kunststoff-Ummantelungen und gehärtete oder ungehärtete und gegebenenfalls mit Verschleißschichten belegte Kurvenbahnen im Steuerkurvensystem in Verbindung mit der großen Übersetzung des Zahnradgetriebes möglich.

In konventionellen Etikettieraggregaten ist ein gemeinsamer Zahnradgetriebestrang ausgehend von einem zentralen Antrieb üblich, in welchen die Baugruppen des Karussells, der Leimwalze, der Datierung und des Greiferzylinders eingegliedert sind. Dieser Zahnradgetriebestrang erfordert ein Ölbad oder eine Ölumlaufschmierung und aufwändige Abdichtungen gegen Ölaustritt und Kondenzwassereintrag. Um die einzelnen Baugruppen ölfrei und trotzdem synchron zueinander anzutreiben, kann es zweckmäßig sein, den Baugruppen oder zumindest der Baugruppe mit dem Karussell einen elektrischen getriebelosen Direktantriebsmotor zuzuordnen. Die Synchronisation unter den Baugruppen der Etikettiermaschine erfolgt dann über eine moderne z.B. computerisierte Steuerungstechnik. Im Hinblick auf den Vorteil des ölfreien Wellensteuersystems aufgrund der verwendeten Kapselgehäuse mit den darin enthaltenen Zahnradgetrieben ist eine Lösung besonders zweckmäßig, bei der der Antrieb des Karussells ein elektrischer getriebeloser Direktantriebsmotor ist, der sandwichartig zwischen dem Karussell und dem Steuerkurvensystem verbaut ist. Der Direktantriebsmotor wird somit im ölfreien offenen Innenbereich des Karussells untergebracht, was erheblich Bauhöhe einspart.

Dabei ist es zweckmäßig, wenn der Direktantriebsmotor einen mit dem Karussell gekoppelten Innenring-Läufer aufweist, der in einem stationären Stator rotiert. Der Stator übernimmt eine umfangsseitige Drehlagerung des Karussells und bildet gegebenenfalls sogar ein eine Steuerkurvenplatte abstützendes Ringgehäuse der Baugruppe in der Etikettiermaschine. Dieses Ringgehäuse, an welchem die Steuerkurvenplatte unterseitig montiert sein kann, lässt sich gegebenenfalls so erweitern, dass auch die anderen Baugruppen der Etikettiermaschine daran positioniert werden können, so dass das Statorgehäuse eine Art Tragplattenstruktur bildet.

Ein anderer Ansatz besteht darin, dass mehrere oder alle drehantreibbaren Baugruppen, wie z.B. das Karussell, die Leimwalze, die Datierung, der Greiferzylinder und dgl., der Etikettiermaschine mit jeweils zentralen Zahnriemenscheiben ausgestattet sind und mit diesen in einen durchgehenden Zahnriemenstrang eines gemeinsamen Zahnriemenantriebs eingegliedert werden. Dabei kann es sich um einen relativ steifen Zahnriemen handeln, der keinen verfälschenden Verformungen unterliegt. Der Zahnriementrieb wird entweder von einem an oder in einer Baugruppe installierten Zentralantrieb angetrieben, beispielsweise über den Direktantriebsmotor des Karussells, oder von einem von den Baugruppen getrennt installierten Zentralantrieb. Die Zahnriemenscheiben in den Baugruppen haben gegebenenfalls jeweils definierte Zähnezahlen, um die gewünschten Übersetzungen zu erhalten. Die minimalen Umschlingungswinkel pro Zahnriemenscheibe werden beispielsweise durch zusätzliche Umlenkrollen oder Spannrollen sichergestellt. Sollte die Drehrichtung in der jeweiligen Baugruppe aufgrund des gemeinsamen Zahnriementriebs nicht passen, können an der jeweiligen Zahnriemenscheibe die gewünschte Drehrichtung erzeugende Zwischengetriebe verbaut sein, die gegebenenfalls auch eine individuelle oder benötigte Übersetzung in der jeweiligen Baugruppe erbringen. Solche Zwischengetriebe können auch noch weitere Funktionen übernehmen. Beispielsweise benötigt die Leimwalze während der Abwälzbewegung der Palette für die Beleimung der Palette eine variierende Umfangsgeschwindigkeit. Durch ein zusätzlich in das Zwischengetriebe integriertes Schritt- bzw. Überlagerungsgetriebe kann dieser Bewegungsablauf während eines Beleimungsvorganges in Abhängigkeit vom Leimwalzendurchmesser, Übersetzungen und dgl. optimiert werden. So lässt sich z.B. ein Palettenverschleiß durch Relativbewegungen zwischen jeder Palette und der Leimwalze vermeiden.

Ausführungsformen des Erfindungsgegenstandes werden anhand der Zeichnungen erläutert. Es zeigen:
- Fig. 1: ein Beispiel einer Etikettiermaschine in Draufsicht und Schemadarstellung,
- Fig. 2: eine teilweise aufgeschnittene Perspektivansicht einer Ausführungsform einer Baugruppe der Etikettiermaschine, nämlich des Palettenwellen-Karussells, in einer Betriebsstellung,
- Fig. 3: eine Perspektivdarstellung, ähnlich der von Fig. 2, des Karussells bei Ausbau einer Baueinheit,
- Fig. 4: eine perspektivische Teilschnittdarstellung, ähnlich den Fig. 2 und 3, unter Verdeutlichung einer Getriebelösung,
- Fig. 5: eine Schemadarstellung eines Planetenradgetriebes, wie es beispielsweise in Fig. 4 verbaut ist, und
- Fig. 6: eine Schema-Schnittdarstellung eines Kegelradgetriebes, das anstelle des Planetenradgetriebes, beispielsweise in Fig. 4, verbaut sein könnte.

Fig. 1 verdeutlicht in einer Draufsicht und schematisch als nicht beschränkende Ausführungsform eine Etikettiermaschine E, in welcher mehrere Baugruppen, darunter auch drehantreibbare, kombiniert sein können. Die Etikettiermaschine E wird zum Etikettieren von z.B. Behältern, wie Flaschen, eingesetzt.

Eine Baugruppe ist ein um eine Drehachse 1 antreibbares Karussell 2, beispielsweise ein sogenanntes Kaltleim-Palettenkarussell, dem als weitere drehantreibbare Baugruppen eine Leimwalze 3 eines Leimwerks, ein Greiferzylinder 4 und als nicht drehantreibbare Baugruppe in dieser Ausführungsform ein Etikettenmagazin 5 zugeordnet sind. Als Etiketten sind in der Etikettiermaschine E nicht nur Kunststoff- oder Papieretiketten, sondern auch Stanniolzuschnitte, Logos und andere Ausstattungsteile mit Leim verarbeitet.

Im Karussell 2 sind mehrere, entlang des Umfangs des Karussells 2 verteilte Palettenwellen 7 um zur Drehachse 1 parallele Drehachsen 6 drehbar angeordnet, die jeweils mindestens eine Palette 8 tragen, und durch eine in Fig. 1 nicht gezeigte Antriebswelle im Karussell bei rotierendem Karussell 2 hin- und hergehend oszillierend verdrehbar sind, um bei entgegen dem Uhrzeigersinn rotierendem Karussell 2 jeweils einen Leimauftrag von der Leimwalze 3 zu erhalten, dann ein Etikett aus dem Etikettenmagazin 5 zu entnehmen, und dieses an den Greiferzylinder 4 zu transferieren, der das Etikett auf einen Behälter aufbringt (nicht gezeigt).

Das Karussell 2 kann durch einen in den weiteren Figuren angedeuteten elektrischen, getriebelosen Direktantriebsmotor A drehangetrieben werden, oder konventionell über einen Zahnradgetriebestrang für alle drehantreibbaren Baugruppen, oder, wie in Fig. 1 als Alternative angedeutet, über einen Zahnriementrieb mit einem mehreren oder allen drehantreibbaren Baugruppen gemeinsam zugeordneten, relativ steifen Zahnriemen 10, der in den drehantreibbaren Baugruppen vorgesehene, zentrale Zahnriemenscheiben 9 umschlingt und von einem Zentralantrieb Z angetrieben wird. Der Zentralantrieb Z kann, wie dargestellt, von den drehantreibbaren Baugruppen getrennt installiert sein, oder, nicht gezeigt, in eine der drehantreibbaren Baugruppen integriert sein. Der Zentralantrieb Z treibt den Zahnriemen 10 über ein Antriebsrad 11 und wird, um die erforderlichen Umschlingungswinkel an den Zahnriemenscheiben 9 sicherzustellen, gegebenenfalls über mehrere Umlenkrollen und/oder Spannrollen 12 geführt.

Die Zahnriemenscheiben 9 haben definierte Zähnezahlen, um bestimmte Übersetzungen innerhalb des Zahnriementriebs sicherzustellen. Falls bei einer Baugruppe die Antriebsbewegung des Zahnriemens 10 nicht die richtige Drehrichtung erzeugen sollte, kann an der jeweiligen Zahnriemenscheibe 9 ein eingesetztes Zwischengetriebe für die richtige Drehrichtung sorgen, und gegebenenfalls auch die benötigte Übersetzung einstellen. Das jeweilige Zwischengetriebe kann eine weitere Funktion erfüllen, falls beispielsweise die Leimwalze 3 für die Beleimung der jeweiligen Palette 8 während der Abwälzbewegung der Palette 8 an der Leimwalze 3 eine variierende Umfangsgeschwindigkeit benötigt, die beispielsweise ein in das Zwischengetriebe integriertes Schritt- bzw. Überlagerungsgetriebe, z.B. in Abhängigkeit vom Leimwalzendurchmesser und der jeweiligen Übersetzung, herstellt. Dies vermeidet beispielsweise Palettenverschleiß durch Relativbewegungen zwischen der Palette und der Leimwalze bei der Leimübertragung.

Die Fig. 2 bis 4 zeigen eine bevorzugte Ausführungsform der von dem Karussell 2 gebildeten Baugruppe innerhalb einer oder als modularer Teil einer Etikettiermaschine E.

Gemäß Fig. 2 weist das Karussell 2 einen drehgelagerten Scheibenkörper 13 auf, der um die Drehachse 1 rotiert und beispielsweise eine Säule 28 für eine nicht gezeigte obere Abstützung der Palettenwellen 7 trägt. Im Betrieb kann die Scheibe 13 durch eine, beispielsweise in Fig. 4 gezeigte, abnehmbare Abdeckung 30 abgedeckt sein.

In dem Scheibenkörper 13 sind entlang des Umfanges regelmäßig verteilte Durchbrüche 29 geformt. Der Scheibenkörper 13 wird in einem stationären Außenringgehäuse 14 über ein umfangsseitiges Dünnringlager 15 drehgelagert und ist, da in dieser Ausführungsform ein elektrischer getriebeloser Direktantriebsmotor A für das Karussell 2 vorgesehen ist, über einen Verbindungsring 16 mit einem Innenring-Läufer 17 des Direktantriebsmotors A verbunden, der in einem Stator 18 sitzt. Der Stator 18 ist in das Außenringgehäuse 14 eingegliedert oder bildet dieses. Gegebenenfalls ist das Außenringgehäuse 14 erweitert, um auch die weiteren oder zumindest eine oder mehrere der weiteren Baugruppen von Fig. 1 modular daran positionieren zu können.

Der Direktantriebsmotor A ist sandwichartig zwischen dem Scheibenkörper 13 des Karussells 2 und einer am Außenringgehäuse 14 festgelegten Bodenplatte 19 eines Steuerkurvensystems 20 einer Wellensteuerung eingeschlossen, so dass das Karussell mit außerordentlich geringer Bauhöhe in Richtung der Drehachse 8 gestaltet werden kann. Das Steuerkurvensystem 20 enthält wenigstens eine einen bestimmten Verlauf aufweisende Kurvenbahn 21.

In jeden Durchbruch 29 des Scheibenkörpers 13 (Fig. 3) ist ein Kapselgehäuse 22, vorzugsweise nach oben als Baueinheit B ausbaubar, eingesetzt, das ein Zahnradgetriebe G zum Drehantreiben einer in Fig. 4 mit ihrem oberen Ende gezeigte Antriebswelle 31 im Karussell 2 enthält. In den in Fig. 2 bis 4 gezeigten Ausführungsformen hat das Zahnradgetriebe G einen Eingang und einen Ausgang koaxial zur Achse 6 der Antriebswelle 31, wobei der untenliegende Eingang mit einem Ende 26 eines Rollenhebels 24 gekuppelt ist, der sich somit um die Drehachse 6 verdrehen kann und mit wenigstens einer Laufrolle 25 in die Kurvenbahn 21 eingreift und bei der Rotationsbewegung des Scheibenkörpers 13 Ausschläge um die Drehachse 6 erfährt, die über das Zahnradgetriebe G ins Schnellere übersetzt auf die Antriebswelle 31 übertragen werden.

In Fig. 2 bis 4 ist an der Antriebswelle 31 über den Plattenkörper 3 (und die Abdeckung 30 in Fig. 4) vorstehend ein Kupplungsteil 27 angeordnet, über welchen die nicht gezeigte Palettenwelle 7 mit der Antriebswelle 31 kuppelbar ist. Die Palettenwelle 7 ist mit der zumindest einen Palette 8 eine sogenannte Wechselgarnitur der Etikettiermaschine E und muss bei einem Etikettenformatwechsel gegen eine andere getauscht werden.

In Fig. 4 ist der Kupplungsteil 27 mit dem oberen Ende der Antriebswelle 31 verschraubt, wobei das obere Ende der Antriebswelle 31 durch eine Abdeckkappe 32 in der Abdeckung 30 geschützt ist. Ferner deutet Fig. 4 an, dass zwischen dem Kupplungsteil 27 und der Antriebswelle 31 ein Kupplungssystem 40' einer Einzelschaltung angeordnet sein kann, um den Kupplungsteil 27 vorübergehend von der Antriebswelle 31 zu entkuppeln, falls beispielsweise während mindestens eines vollen Umlaufs das Karussell 2 kein Etikett zu übernehmen und transferieren ist.

In der in den Fig. 2 bis 4 angedeuteten Ausführungsform des Karussells 2 ist in dem Kapselgehäuse 22 als Zahnradgetriebe G ein Planetenradgetriebe P enthalten, das auch in Fig. 5 schematisch verdeutlicht ist. Den Eingang des Planetenradgetriebes P bildet ein Planetenradträger 33, der in dem Kapselgehäuse 22 drehgelagert ist und beispielsweise mehrere Planetenräder 34 drehbar lagert. In dem Kapselgehäuse 22 ist ferner eine Innenverzahnung 35 ausgebildet, die zu einem Hohlrad 36 des Planetenradgetriebes gehört, wobei das Hohlrad 36 entweder in dem Kapselgehäuse 22 angeordnet oder sogar durch dieses gebildet ist. Die Planetenräder 34 kämmen mit der Innenverzahnung 35 des Hohlrades 36 und greifen gleichzeitig in ein Sonnenrad 37 ein, das mit dem unteren Ende der Antriebswelle 31 verbunden oder einstückig an diesem ausgebildet ist. Auch die Antriebswelle 31 ist zumindest zum überwiegenden Teil im Kapselgehäuse 22 enthalten und mit einem Kompaktwälzlager 38 drehgelagert, das beispielsweise zwei eng benachbarte Wälzkörperreihen in einem gemeinsamen Außenlagerring des Kapselgehäuses 22 oder direkt in dem Kapselgehäuse 22 aufweist.

Anstelle des Kupplungssystems 40' zwischen dem oberen Ende der Antriebswelle 31 und dem Kupplungsteil 27 ist, besonders zweckmäßig und wie in Fig. 4 gezeigt, ein Kupplungssystem 40 zwischen dem Rollenhebel 24 und dem Eingang des Zahnradgetriebes G, genauer zwischen dem Ende 26 des Rollenhebels 24 und dem Planetenradträger 33 angeordnet, das über eine im Karussell angeordnete, beispielsweise pneumatisch betätigte, Einzelschaltung S nach Bedarf betätigt werden kann, um den Rollenhebel 24 vom Planetenradträger 33 zu trennen oder mit diesem zu kuppeln.

Das Planetenradgetriebe P übersetzt den Bewegungsausschlag des Rollenhebels, der sich um die Drehachse 6 hin- und herdrehen kann, ins Schnellere, wobei ein Übersetzungsverhältnis von deutlich mehr als 1 : 2,5 realisiert werden kann.

Das Kapselgehäuse 22 bildet mit dem Zahnradgetriebe G, der Antriebswelle 31, dem Kupplungsteil 27 und gegebenenfalls dem festgelegten Rollenhebel 24 die vorerwähnte Baueinheit B, die nach Abnahme der Abdeckung 31 und Lösen der Befestigungsschrauben des Kapselgehäuses 22 vom Scheibenkörper 13 nach oben ausbaubar ist, wie Fig. 3 zeigt.

Der Rollenhebel 24 ist zweckmäßig gewichts- und verformungsoptimiert, und besteht beispielsweise aus faserverstärktem Kunststoff, zweckmäßig aus Kohlenstoff-Fasern oder -Gewebe enthaltendem Verbundmaterial. Die Laufrolle 25 jedes Rollenhebels 24 ist als Doppellaufrolle 25 beispielsweise jeweils mit einer Kunststoff-Ummantelung 25' ausgebildet, um großflächige Kraftübertragungsflächen in der Kurvenbahn 21 zu finden, wobei die Kurvenbahn 21 an den Kontaktflächen gehärtet sein oder eine verschleißmindernde Beschichtung tragen kann. So kann auch durch beispielsweise Auswahl von gegenseitigen Materialkombinationen zwischen den Laufrollen 25 und den Kurvenbahnen 21 der beispielsweise aus Stahl bestehenden Bodenplatte 19 ein Trockenlauf der Laufrollen 25 im Steuerkurvensystem 20 der Wellensteuerung realisiert werden. Dies ist zweckmäßig damit kombiniert, dass das Kapselgehäuse 22 nach außen abgedichtet ist und einen Schmierstoffvorrat V (Fig. 5 und 6) enthält, der zweckmäßig auf eine Lebensdauerschmierung zumindest des Zahnradgetriebes G und auch der Antriebswellen-Drehlagerung 38 ausgelegt ist, so dass die Baueinheit B wartungsfrei ist.

Bei einer in den Fig. 2 bis 4 nicht gezeigten Alternative ist der Direktantriebsmotor A nicht sandwichartig zwischen der Bodenplatte 19 und dem Scheibenkörper 13 positioniert, sondern an der Unterseite der Bodenplatte 19, wobei dann der Innenring-Läufer 17 mit einer Zentralwelle gekuppelt wird, die die Bodenplatte 19 drehbar durchsetzt und oberhalb der Bodenplatte 19 mit dem Scheibenkörper 13 verbunden ist. Die Bodenplatte 19 dieser nicht gezeigten Ausführungsform wird dann beispielsweise an einer Tragstruktur von unten befestigt, an der auch die weiteren Baugruppen modular positioniert und der Scheibenkörper 13 drehgelagert werden können. Der Stator des elektrischen Direktantriebsmotors wird von unten mit der Bodenplatte 19 verschraubt.

Fig. 5 verdeutlicht schematisch die Ausbildung des Planetenradgetriebes P als Zahnradgetriebe G der Baueinheit B, beispielsweise entsprechend den Fig. 2 bis 4. Der Planetenradträger 33 ist im Inneren des Hohlrades 36 drehbar und lagert die Planetenräder 34, die außen mit der Innenverzahnung 35 des Hohlrades 36 kämmen und gleichzeitig innen in das Sonnenrad 37 an der Antriebswelle 31 eingreifen, das sich um die Drehachse 6 dreht, wobei das Hohlrad 36 mit dem Kapselgehäuse 22 drehfest abgestützt ist.

Fig. 6 verdeutlicht eine Alternative eines Zahnradgetriebes G im Kapselgehäuse 22 anstelle des Planetenradgetriebes P von Fig. 5, wobei das Zahnradgetriebe G hier als Kegelradgetriebe K ausgebildet ist und wenigstens ein Eingangskegelrad 41 sowie wenigstens ein Ausgangskegelrad 42 enthält, die miteinander kämmen und bei 42 bzw. 39' im Kapselgehäuse 22 drehgelagert sind. Das Kapselgehäuse 22 enthält auch den Schmierstoffvorrat V. Das Ausgangskegelrad 42 kann an der Antriebswelle 31 angebracht oder an dieser geformt sein. Da der Eingang des Kegelradgetriebes unter 90° gegenüber der Drehachse 6 der Antriebswelle 31 orientiert ist, wird der Rollenhebel 24 durch eine Kurvenbahn 21' des Steuerkurvensystems 20 angetrieben, die als Topfkurve ausgebildet ist und auf- und abwärts verläuft, um das Eingangskegelrad 41 zu verdrehen. Der Durchbruch 29 im Plattenkörper 13 kann gegenüber dem Kapselgehäuse 22 und dem Befestigungsflansch 23 vergrößert sein, um zur Entnahme der Baueinheit B nach oben die Laufrollen 25 aus der Kurvenbahn 21' lösen (und einsetzen) zu können.

Wesentlich ist eine Bauweise zumindest der das Karussell 2 aufweisenden Baugruppe der Etikettiermaschine E, in der für die Wellensteuerung zwischen dem Karussell 2 und dem Steuerkurvensystem 20 kein Getriebegehäuse mit einem Ölbad erforderlich ist, wodurch die Funktionalität der Baugruppe verbessert und vor allem Bauteile und Bauhöhe eingespart werden können. Ferner sind die Wartungsfreundlichkeit verbessert und der Austausch der Kapselgehäuse 22 bequem und rasch möglich. Der Wegfall eines Ölbades ermöglicht auch neue Antriebskonzepte, wie beispielsweise Direktantriebsmotoren oder dgl., die die gesamte Etikettiermaschine baulich vereinfachen und moderne Steuerungskonzepte realisieren lassen. Viele der Funktionskomponenten können mehrfache Funktionen übernehmen, wie beispielsweise ein Statorgehäuse eines Direktantriebsmotors, der sogar als Tragstruktur für weitere Baugruppen der Etikettiermaschine E nutzbar ist. Ferner entfallen aufwändige, kostenintensive und wartungsbedürftige Dichtungen.

Durch wählbar hohe Übersetzungsverhältnisse in den Zahnradgetrieben für die Palettenwellen werden bessere Belastungssituationen und damit weniger Verschleiß in der Wellensteuerung möglich, was wiederum einen Trockenlauf ermöglicht. Die Einzelschaltung ist problemlos eingliederbar, wobei der Schaltimpuls träger als bisher initiierbar ist, vor allem wenn ein Kupplungssystem der Einzelschaltung stromauf der Übersetzung im Zahnradgetriebe platziert wird. Der Wegfall eines baulich aufwändigen Getriebegehäuses mit Ölbad ermöglicht auch ein Antriebskonzept mit steifen Zahnriemen für mehrere oder alle Baugruppen der Etikettiermaschine. Die Etikettiermaschine ist weitgehend wartungsfrei. Die Baugruppe mit dem Karussell ist extrem flach. Eine Einflussnahme von Kondenswasseransammlungen auf Schmieröl entfällt.

## Patentansprüche

1. Etikettiermaschine (E), in welcher als eine Baugruppe ein um eine Drehachse (1) antreibbares Karussell (2) vorgesehen ist, in dem zur Drehachse (1) parallele Antriebswellen (31) für Palettenwellen (7) drehgelagert sind, wobei das Krausseil eine Wellensteuerung zum oszillierenden Drehen der Antriebswellen (31) im rotierenden Karussell über im Karussell mitrotierende, übersetzende Zahnradgetriebe (G) aufweist, die von mit einem stationären Steuerkurvensystem (20) zusammenwirkenden Rollenhebeln antreibbar sind, **dadurch gekennzeichnet, dass** jedes Zahnradgetriebe (G) vollständig in einem geschlossenen Kapselgehäuse (22) mit einem Schmierstoffvorrat (V) untergebracht und das Kapselgehäuse (22) im Karussell (2) festgelegt ist.

2. Etikettiermaschine nach Anspruch 1, **dadurch gekennzeichnet, dass** der Schmiermittelvorrat (V) qualitativ und quantitiv auf eine Lebensdauerschmierung zumindest des Zahnradgetriebes (G) abgestimmt ist.

3. Etikettiermaschine nach Anspruch 1, **dadurch gekennzeichnet, dass** das Zahnradgetriebe (G) ein Planetenradgetriebe (P) mit zumindest einer Stufe aus einem Planetenradträger (33), wenigstens einem Planetenrad (34) am Planetenradträger (33), wenigstens einem im Kapselgehäuse (22) fixierten Hohlrad (36), wenigstens einem Sonnenrad (37), und mit zur Antriebswelle (31) koaxialem Eingang und Ausgang ist.

4. Etikettiermaschine nach Anspruch 1, **dadurch gekennzeichnet, dass** das Zahnradgetriebe (G) ein Kegelradgetriebe(K) zumindest mit Eingangs- und Ausgangs-Kegelrädern (41, 42), zur Antriebswelle (31) koaxialem Ausgang, und unter 90° zur Antriebswelle(31) liegendem Eingang ist.

5. Etikettiermaschine nach Anspruch 1, **dadurch gekennzeichnet, dass** die Antriebswelle (31) zumindest zum Teil im Kapselgehäuse (22) untergebracht und darin drehgelagert ist.

6. Etikettiermaschine nach Anspruch 3 oder 4, **dadurch gekennzeichnet, dass** der Rollenhebel (24) mit dem Eingang des Zahnradgetriebes (G) gekuppelt ist.

7. Etikettiermaschine nach Anspruch 3, **dadurch gekennzeichnet, dass** der Eingang des Planetenradgetriebes (P) vom Planetenradträger (33) und der Ausgang vom Sonnenrad (37) gebildet werden, dass das Hohlrad (36) das Kapselgehäuse (22) bildet oder in diesem festgelegt ist, und dass das Sonnenrad (37), vorzugsweise einstückiger, Teil der Antriebswelle (31) ist.

8. Etikettiermaschine nach Anspruch 3 oder 4, **dadurch gekennzeichnet, dass** das Planetenradgetriebe (P) oder das Kegelradgetriebe (K) eine Übersetzung der Rollenhebel-Schwenkung in die Antriebswellen-Drehung ins Schnellere um bis zu mehr als 1 : 2,5 hat.

9. Etikettiermaschine nach wenigstens einem der vorhergehenden Ansprüche, **dadurch gekennzeichnet, dass** das das Zahnradgetriebe (G) enthaltende Kapselgehäuse (22), vorzugsweise mit dem Rollenhebel (24), eine komplett, vorzugsweise nach oben, ausbaubare Baueinheit (B) im Karussell (2) bildet.

10. Etikettiermaschine nach Anspruch 5, **dadurch gekennzeichnet, dass** die Antriebswelle (31) im Kapselgehäuse (22) mit einem Kompakt-Wälzlagersystem (38) drehgelagert ist.

11. Etikettiermaschine nach wenigstens einem der vorhergehenden Ansprüche, **dadurch gekennzeichnet, dass** zwischen dem Rollenhebel (24) und dem Eingang des Zahnradgetriebes (G) ein Kupplungsmechanismus (40) einer im Karussell (2) für jede Antriebswelle (31) vorgesehenen Einzelschaltung (S) angeordnet ist.

12. Etikettiermaschine nach Anspruch 1, **dadurch gekennzeichnet, dass** der Rollenhebel (24) gewichtsoptimiert ausgebildet, vorzugsweise aus faserverstärktem Kunststoff, insbesondere Kohlenstoff-Fasern oder -Gewebe enthaltendem Verbundmaterial, hergestellt ist.

13. Etikettiermaschine nach wenigstens einem der vorhergehenden Ansprüche, **dadurch gekennzeichnet, dass** das Steuerkurvensystem (20) und Laufrollen (25) der Rollenhebel (24) durch eine gegenseitige Werkstoffkombinations-Auswahl auf Trockenlauf abgestimmt sind, vorzugsweise durch Doppel-Laufrollen (25) mit Kunststoff-Ummantelungen (25') und gehärtete oder ungehärtete und gegebenenfalls mit Verschleißschichten belegte Kurvenbahnen (21, 21').

14. Etikettiermaschine nach Anspruch 1, **dadurch gekennzeichnet, dass** der Antrieb des Karussells (2) ein elektrischer getriebeloser Direktantriebsmotor (A) ist, der sandwichartig zwischen dem Karussell (2) und dem Steuerkurvensystem (20) verbaut ist.

15. Etikettiermaschine nach Anspruch 14, **dadurch gekennzeichnet, dass** der Direktantriebsmotor (A) einen mit dem Karussell (2) gekoppelten Innenring-Läufer (17) in einem Stator (18) aufweist, der ein eine umfangsseitige Drehlagerung (15) des Karussells (2) und eine Bodenplatte (19) des Steuerkurvensystems abstützendes Ringgehäuse (14) zumindest der das Karussell (2) aufweisendem Baugruppe der Etikettiermaschine bildet.

16. Etikettiermaschine nach wenigstens einem der vorhergehenden Ansprüche, **dadurch gekennzeichnet, dass** mehrere oder alle drehantreibbaren Baugruppen der Etikettiermaschine (E), wie z.B. das Karussell (2), mindestens eine Leimwalze (3), mindestens ein Greiferzylinder (4) und dgl., mit jeweils zentralen Zahnriemenscheiben (9) ausgestattet und mit diesen in einen durchgehenden Zahnriemenstrang (10) eines gemeinsamen Zahnriementriebs eingegliedert sind, der von einem an oder in einer Baugruppe oder von den Baugruppen getrennt installierten Zentralantrieb (Z) angetrieben wird.

## Claims

1. Labeling machine (E), in which a carousel (2) drivable about an axis of rotation (1) is provided as an assembly in which drive shafts (31) for pallet shafts (7) being parallel to the axis of rotation (1) are rotatably mounted, said carousel comprising a shaft control for rotating said drive shafts (31) in an oscillating manner in said rotating carousel via transmitting gear mechanisms (G) that are co-rotating in said carousel and that are drivable by roller levers co-acting with a stationary cam system (20), **characterized in that** each gear mechanism (G) is entirely accommodated in a capsule casing (22) together with a supply of lubricant (V) and that said capsule casing (22) is defined in said carousel (2).

2. Labeling machine according to claim 1, **characterized in that** said supply of lubricant (V) is in terms of quality and quantity adapted to life-time lubrication at least of said gear mechanism (G).

3. Labeling machine according to claim 1, **characterized in that** said gear mechanism (G) is a planetary gearing (P) with at least one stage composed of a planet gear carrier (33), at least one planet gear (34) on said planet gear carrier (33), at least one ring gear (36) fixed in said capsule casing (22), at least one sun gear (37) and having an inlet and outlet being coaxial to said drive shaft (31).

4. Labeling machine according to claim 1, **characterized in that** said gear mechanism (G) is a bevel gearing (K) with at least inlet and outlet bevel gears (41, 42), an outlet being coaxial to said drive shaft (31), and an inlet lying below 90° to said drive shaft (31).

5. Labeling machine according to claim 1, **characterized in that** said drive shaft (31) is accommodated at least in part in said capsule casing (22) and is rotatably mounted therein.

6. Labeling machine according to claim 3 or 4, **characterized in that** said roller lever (24) is coupled to said inlet of said gear mechanism (G).

7. Labeling machine according to claim 3, **characterized in that** said inlet of said planetary gearing (P) is formed by said planet gear carrier (33) and said outlet by said sun gear (37), that said ring gear (36) forms said capsule casing (22) or is defined therein, and that said sun gear (37) is a, preferably integrally formed, element of said drive shaft (31).

8. Labeling machine according to claim 3 or 4, **characterized in that** said planetary gearing (P) or said bevel gearing (K) has a ratio of the roller lever pivot motion relative to said drive shaft rotation increased by up to more than 1: 2.5.

9. Labeling machine according to at least one of the preceding claims, **characterized in that** said capsule casing (22) containing said gear mechanism (G) forms a structural unit (B) in said carousel (2) which can be completely removed, preferably with said roller lever (24), preferably in an upwardly direction.

10. Labeling machine according to claim 5, **characterized in that** said drive shaft (31) is in said capsule casing (22) rotatably mounted with a compact roller bearing system (38).

11. Labeling machine according to at least one of the preceding claims, **characterized in that** a coupling mechanism (40) of a selective operation (S) provided in said carousel (2) for each drive shaft (31) is disposed between said roller lever (24) and said inlet of said gear mechanism (G).

12. Labeling machine according to claim 1, **characterized in that** said roller lever (24) is formed in a weight-optimized manner, is preferably fabricated from fiber-reinforced plastic, in particular from composite material containing carbon fiber or fabric.

13. Labeling machine according to at least one of the preceding claims **characterized in that** said cam system (20) and cam rollers (25) of said roller levers (24) are due to the mutual selection of material combinations adjusted for dry running, preferably due to double rollers (25) with plastic jackets (25') and hardened or unhardened cam tracks (21, 21') that are optionally coated with wearing surfaces.

14. Labeling machine according to claim 1 **characterized in that** said drive of said carousel (2) is an electric gearless direct drive motor (A) which is installed sandwiched between said carousel (2) and said cam system (20).

15. Labeling machine according to claim 14, **characterized in that** said direct drive motor (A) comprises an inner ring armature (17) in a stator (18) being coupled to said carousel (2) and forming a ring housing (14) supporting a rotational support (15) of said carousel (2) on the peripheral side and a base plate (19) of said cam system at least of the assembly of said labeling machine comprising said carousel (2).

16. Labeling machine according to at least one of the preceding claims **characterized in that** several or all rotatably drivable assemblies of said labeling machine (E), such as said carousel (2), at least one glue roller (3), at least one gripper cylinder (4) and the like, are each equipped with central toothed belt pulleys (9) and are integrated therewith in a continuous toothed belt train (10) of a common toothed belt drive being driven by a central drive (Z) installed on or in an assembly or separate from said assemblies

## Revendications

1. Machine d'étiquetage (E) dans laquelle il est prévu en tant qu'un sous-ensemble ou module, un carrousel (2) pouvant être entraîné autour d'un axe de rotation (1) et dans lequel sont montés en rotation des arbres d'entraînement (31), qui sont parallèles à l'axe de rotation (1) et sont destinés à des arbres de palettes (7),
le carrousel présentant une commande d'arbre pour la rotation oscillante des arbres d'entraînement (31) dans le carrousel en rotation, par l'intermédiaire de transmissions à roues dentées (G) de démultiplication, tournant en commun avec le carrousel dans celui-ci, et pouvant être entraînées par des leviers à galet interagissant avec un système de cames de commande (20), **caractérisée en ce que** chaque transmission à roues dentées (G) est logée en totalité dans un carter en capsule (22), fermé, avec une réserve de substance de lubrification (V), et le carter en capsule (22) est fixé dans le carrousel (2).

2. Machine d'étiquetage selon la revendication 1, **caractérisée en ce que** la réserve de substance de lubrification (V) est adaptée qualitativement et quantitativement à une durée de vie au moins de la transmission à roues dentées (G).

3. Machine d'étiquetage selon la revendication 1, **caractérisée en ce que** la transmission à roues dentées (G) est un train épicycloïdal (P) avec au moins un étage constitué d'un porte-satellites (33), au moins un satellite (34) sur le porte-satellites (33), au moins une couronne (36) fixée dans le carter en capsule (22), au moins une roue centrale (37), et avec une entrée et une sortie coaxiales à l'arbre d'entraînement (31).

4. Machine d'étiquetage selon la revendication 1, **caractérisée en ce que** la transmission à roues dentées (G) est une transmission à roues coniques (K) avec au moins des roues dentées coniques d'entrée et de sortie (41, 42), avec une sortie coaxiale à l'arbre d'entraînement (31), et une entrée formant un angle de 90° par rapport à l'arbre d'entraînement (31).

5. Machine d'étiquetage selon la revendication 1, **caractérisée en ce que** l'arbre d'entraînement (31) est logé au moins en partie dans le carter en capsule (22) et y est monté en rotation.

6. Machine d'étiquetage selon la revendication 3 ou la revendication 4, **caractérisée en ce que** le levier à galet (24) est couplé à l'entrée de la transmission à roues dentées (G).

7. Machine d'étiquetage selon la revendication 3, **caractérisée en ce que** l'entrée du train épicycloïdal (P) est formée par le porte-satellites (33) et la sortie par la roue centrale (37), **en ce que** la couronne (36) forme le carter en capsule (22) ou est fixée dans celui-ci, et **en ce que** la roue centrale (37) fait partie, de préférence d'un seul tenant, de l'arbre d'entraînement (31).

8. Machine d'étiquetage selon la revendication 3 ou la revendication 4, **caractérisée en ce que** le train épicycloïdal (P) ou la transmission à roues coniques (K) possèdent un rapport de démultiplication du pivotement du levier à galet à la rotation de l'arbre d'entraînement, vers une vitesse plus rapide, pouvant aller jusqu'à plus de 1 : 2,5.

9. Machine d'étiquetage selon l'une au moins des revendications précédentes, **caractérisée en ce que** le carter en capsule (22) renfermant la transmission à roues dentées (G) forme, de préférence avec le levier à galet (24), un module (B) dans le carrousel (2), pouvant être démonté de manière complète, de préférence vers le haut.

10. Machine d'étiquetage selon la revendication 5, **caractérisée en ce que** l'arbre d'entraînement (31) est monté en rotation dans le carter en capsule (22) à l'aide d'un système de palier à roulement compact (38).

11. Machine d'étiquetage selon l'une au moins des revendications précédentes, **caractérisée en ce qu'**entre le levier à galet (24) et l'entrée de la transmission à roues dentées (G), est agencé un mécanisme d'embrayage (40) pour une commande individuelle (S) prévue dans le carrousel (2) pour chaque arbre d'entraînement (31).

12. Machine d'étiquetage selon la revendication 1, **caractérisée en ce que** le levier à galet (24) est d'une configuration optimisée quant à son poids, et est fabriqué de préférence en matière plastique renforcée de fibres, notamment en un matériau composite renfermant des fibres ou tissus de carbone.

13. Machine d'étiquetage selon l'une au moins des revendications précédentes, **caractérisée en ce que** le système de cames de commande (20) et des galets de roulement (25) des leviers à galet (24) sont adaptés à une marche à sec grâce à un choix d'une combinaison réciproque de matériaux, de préférence grâce à des galets de roulement doubles (25) à enveloppes de matière plastique (25') et des chemins de cames (21, 21') durcis ou trempés ou bien non durcis ou non trempés et, le cas échéant, recouverts de revêtements d'usure.

14. Machine d'étiquetage selon la revendication 1, **caractérisée en ce que** l'entraînement du carrousel (2) est un moteur électrique d'entraînement direct (A) sans transmission, qui est monté en sandwich entre le carrousel (2) et le système de cames de commande (20).

15. Machine d'étiquetage selon la revendication 14, **caractérisée en ce que** le moteur d'entraînement direct (A) comprend un rotor intérieur annulaire (17) couplé au carrousel (2) et logé dans un stator (18) qui forme un carter annulaire (14) au moins du module comprenant le carrousel (2) de la machine d'étiquetage, et supporte un palier de rotation périphérique (15) du carrousel (2) et une plaque de fond (19) du système de cames de commande.

16. Machine d'étiquetage selon l'une au moins des revendications précédentes, **caractérisée en ce que** plusieurs ou tous les modules de la machine d'étiquetage (E) pouvant être entraînés en rotation, comme par exemple le carrousel (2), au moins un rouleau d'encollage (3), au moins un cylindre préhenseur (4) ou analogue, sont équipés respectivement de poulies crantées centrales (9) et sont intégrées avec celles-ci, dans une transmission à courroie crantée continue (10) d'une transmission d'entraînement à courroie crantée commune, qui est entraînée par un entraînement centralisé (Z) installé sur ou dans un module ou de manière séparée des modules.
